# EUROPÄISCHE PATENTSCHRIFT

(11) **EP 0 468 222 B1**
(45) Veröffentlichungstag und Bekanntmachung des Hinweises auf die Patenterteilung: **12.10.1994**
(21) Anmeldenummer: 91110715.9
(22) Anmeldetag: 28.06.1991
(51) Int. Cl.: E05B 65/30

(54) **Baskülverschluss für Tore**
Basquill lock for doors
Fermeture basculant pour portes

(30) Priorität: 21.07.1990 DE 4023265
(43) Veröffentlichungstag der Anmeldung: 29.01.1992
(73) Patentinhaber: Bockisch, Karlheinz, D-30167 Hannover (DE)
(72) Erfinder: Bockisch, Karlheinz, D-30167 Hannover (DE)
(74) Vertreter: Depmeyer, Lothar

(56) Entgegenhaltungen:
- AT-B- 0 268 088
- DE-A- 2 406 575
- DE-B- 1 054 347
- FR-A- 0 954 870
- FR-A- 1 321 314
- FR-A- 2 382 570
- US-A- 1 750 933
- US-A- 1 866 684

## Beschreibung

Die Erfindung betrifft einen zahnradgetriebenen Baskülverschluß für Tore mit einem heb- und senkbaren, ggfs. aus gelenkig miteinander verbundenen Sektionen bestehenden, aus Gründen der Wärmedämmung ausgeschäumten Torblatt, wobei die im Bereich des Schloßkastens befindlichen Riegelstangen einerseits und die seitlich außen am Torblatt befindlichen Riegel andererseits über eine druck- und zugfeste, zweckmäßigerweise Laschen aufweisende Kette verbunden sind, die in einem Vierkantrohr gelagert und geführt ist.

Bei einem bekannten Baskülveschluß (FR-A-1 321 314) führt die Betätigung der Bedienungshebel zur Drehung einer Nuß, die über einen zahnartigen Vorsprung an einem verschiebbaren Element angreift und dieses geradlinig bewegt. Das verschiebbare Element ist mit Riegelstangen verbunden. Die Riegel, die die Tür bzw. das Tor verschließen, sind in einiger Entfernung von dem Schloßkasten angeordnet. Die Übertragung der Bewegung der Riegelstangen auf die Riegel geschieht durch Treibstangen.

Aus der DE-B-1 054 347 ist ein Fenstergetriebe bekannt, bei dem anstelle starrer Treibstangen eine Vielzahl von Wälzkörpern, vorzugsweise Kugeln, verwendet werden, die in einem Kanal geführt und zwischen den Riegeln und einem Radialfinger an der Nuß angeordnet sind. Hierdurch wird eine Gestaltung möglich, die von einer geraden Anordnung abweicht.

Häufig besteht das Bedürfnis, ein Tor fernbedienen oder automatisch steuern zu können. Zudem ist es wünschenswert, schnell kontrollieren zu können, ob das Tor abgeschlossen ist oder nicht.

Der Erfindung liegt daher die Aufgabe zugrunde, für einen Verschluß der obigen Art neben der Bedienbarkeit von Hand auch eine Fernbedienung zu ermöglichen sowie eine einfache Überwachung des Betriebszustandes möglich zu machen; darüberhinaus wird ein solcher Verschluß angestrebt, der ohne weiteres ein Ausschäumen des Torblattes zuläßt und zudem so installiert werden kann, daß er ausreichend Platz für versenkt im Torblatt angeordnete Griffteile zum Betätigen des Verschlusses zuläßt.

Diese Aufgabe wird erfindungsgemäß dadurch gelöst, daß das Vierkantrohr in das Torblatt eingeschäumt ist, wobei der Schloßkasten und die Rohre von etwa gleicher Höhe sind, die kleiner ist als die halbe Wandstärke des Torblattes und wobei ferner der Schloßkasten und die beidseitig davon angeordneten Rohre auf einem eine Außenseite des Torblattes bestimmenden Paneel, vorzugsweise dem äußeren Paneel, angeordnet sind und der Schloßkasten mit einer umlaufenden Erweiterung versehen ist und sich das Paneel zwischen dieser Erweiterung und einem außen am Torblatt gelegenen Schild befindet, und daß weiterhin der Verschluß mittels eines im Schloßkasten befindlichen Elektromotors betätigbar ist und eine optische Betriebszustandsanzeige aufweist.

Der Elektromotor kann dann über eine externen Schalter betätigt werden, Durch die optische Betriebszustandsanzeige ist eine Kontrolle des Verschlusses jederzeit möglich.

Die Gestaltung des Schloßkastens und der Verbindungsmittel zwischen Riegelstange und Riegeln ermöglichen eine vereinfachte Montage. Schloßkasten und Führungsrohre können dazu unmittelbar auf das entsprechende Paneel aufgelegt werden, um das Ausschäumen vornehmen zu können.

Der Ausschäumdruck kann dabei keine unerwünschte Verlagerung der Verschlußteile zur Folge haben. Es ist somit auch nicht erforderlich, die erwähnten Verschlußteile während des Ausschäumens zwischen den beiden Paneelen durch besondere Maßnahmen zu positionieren und zu fixieren.

Weitere Einzelheiten der Erfindung werden anhand der Zeichnung erläutert, in der ein Ausführungsbeispiel der Erfindung dargestellt ist.

Es zeigen :
- Fig. 1: den für den Baskülverschluss vorgesehenen Schlosskasten - teilweise schematisch dargestellt - im senkrechten Mittelschnitt,
- Fig. 2: einen Schnitt nach der Linie II - II von Fig. 1,
- Fig. 3: einen Schnitt nach der Linie III - III von Fig. 1 unter Fortlassung der im Schlosskasten befindlichen Funktionselemente,
- Fig. 4: einen waagerechten Teilschnitt durch eine Randpartie eines Torblattes und
- Fig. 5: einen Schnitt nach der Linie V - V von Fig. 4.

Es sein erwähnt, dass die Elemente gemäss Fig. 1, 2 und 5 einbaugerecht ( fluchtend ) nebeneinanderliegend dargestellt sind.

Das Torblatt 1 besteht im wesentlichen aus einer verstärkenden Randeinfassung 2, einem inneren Paneel 3, einem äusseren Paneel 4 und einer dazwischen befindlichen Auschäumung 5 zu Wärmedämmung. Die Paneele 3, 4 bestehen im Regelfalle aus einem Aluminiumblech.

Das Torblatt 1 kann einstückig ausgebildet und bei einem Hubtor eingesetzt sein. Das Torblatt 1 kann aber auch aus einzelnen Sektionen bestehen, die um waagerechte Achse gegeneinander verschwenkbar und scharnierartig verbunden sind.

Mittig im Torblatt ist der Schlosskasten 6 angeordnet; er liegt an dem inneren Paneel 3 an und hat eine Wandstärke, die etwa einem Drittel der Wandstärke des Torblattes 1 entspricht. Durch diese Bemessung des Schlosskastens 6 ergibt sich die Möglichkeit einer Vertiefung 7 innerhalb des Torblattes 1, die von einer napfförmigen Auskleidung 8 begrenzt ist. Innerhalb der Vertiefung 7 befindet sich ein Handgriff 9 zur Betätigung des Verschlusses. Der Handgriff auf der gegenüberliegenden Seite des Torblattes 1 ist mit 1o bezeichnet. Beide Handgriffe stehen mit einer Nuss 11 in Verbindung, die aussen eine Verzahnung 12 aufweist.

Ebenfalls an dem Paneel 3 anliegend sind kantige Rohre 13 mit rechteckigem Querschnitt, die sich vom Schlosskasten 6 aus waagerecht nach aussen zu der Randeinfassung 2 erstrecken. Sie haben eine dem Schlosskasten 6 entsprechende Höhe und sind unverrückbar in der Ausschäumung 5 gehalten. Diese Rohre 13 dienen zur Aufnahme einer Laschenkette 14, die eine druck- und zugfeste Verbindung zwischen den seitlich aussen gelegenen Riegeln 15 einerseits und den im wesentlichen im Schlosskasten 6 befindlichen Riegelstangen 16 herstellt. Die beiden Riegelstangen 16 sind verzahnt; ihre Verzahnung 17 kämmt mit der Verzahnung 12. Die obere Riegelstange 16 verläuft gerade; die untere ist derart gekröpft, dass die gegenüberliegenden Rohre 13 bzw. Laschenketten 14 fluchten. Demgemäss kann durch Betätigen der Handgriffe 9 bzw. 1o die Riegelstellung verändert werden.

Innerhalb des Schloßkastens ist ein Elektromotor angeordnet (in der Zeichnung nicht dargestellt), um den Verschluß elektrisch betreiben zu können. Der Kabelanschluß ist mit 17' bezeichnet. Auch eine Betriebszustandsanzeige in Form einer Signallampe 18 ist vorgesehen; hierzu sind auch elektrische Kontakte 19 vorgesehen, die den Zustand des Zylinders 20 mit den Verriegelungen 21 überwachen können.

Wie auch aus Fig. 2 erkennbar ist, erfährt die Laschenkette 14 innnerhalb des Rohres 13 nicht nur eine Unterstützung, sondern auch eine seitliche Führung. Da die Gelenkbolzen der Laschenkette 14 senkrecht angeordnet sind, kann sich die Kette auch nach ihrem Einbau verformen, und zwar auch dann, wenn sich das Torblatt 1 etwa unter Windlast und bei grosser Breite durchbiegen sollte. Deratige Verformungen führen also nicht zu einer Blockade des Verschlusses.

Es versteht sich, dass die Anordnungen, die auf der rechten Seite des Schlosskastens 6 in der Zeichnung wiedergegeben sind, auch auf der linken Seite vorhanden sind. Zudem sei darauf verwiesen, dass innerhalb des Schlosskastens 6 weitere, bei Baskülverschlüssen an sich übliche Elemente z.B. noch eine Andrückfeder 22 vorgesehen sein kann.

Der Befestigung des Schlosskastens 6 dient noch sein umlaufender Rand 23 in Verbindung mit dem Paneel 3 und einem Aussenschild 24. Hier können geeignete Verschraubungen od. dgl. vorgesehen sein.

## Patentansprüche

1. Zahnradgetriebener Baskülverschluß für Tore mit einem heb- und senkbaren, ggfs. aus gelenkig miteinander verbundenen Sektionen bestehenden, aus Gründen der Wärmedämmung ausgeschäumten Torblatt, wobei die im Bereich des Schloßkastens (6) befindlichen Riegelstangen (16) einerseits und die seitlich außen am Torblatt (1) befindlichen Riegel (15) andererseits über eine druck- und zugfeste, zweckmäßigerweise Laschen aufweisende Kette (14) verbunden sind, die in einem Vierkantrohr (13) gelagert und geführt ist, dadurch gekennzeichnet, daß das Vierkantrohr (13) in das Torblatt (1) eingeschäumt ist, wobei der Schloßkasten (6) und die Rohre von etwa gleicher Höhe sind, die kleiner ist als die halbe Wandstärke des Torblattes (1), und wobei ferner der Schloßkasten (6) und die beidseitig davon angeordneten Rohre auf einem eine Außenseite des Torblattes bestimmenden Paneel (3), vorzugsweise dem äußeren Paneel, angeordnet sind und der Schloßkasten (6) mit einer umlaufenden Erweiterung (23) versehen ist und sich das Paneel (3) zwischen dieser Erweiterung (23) und einem außen am Torblatt (1) gelegenen Schild (24) befindet, und daß weiterhin der Verschluß mittels eines im Schloßkasten (6) befindlichen Elektromotors betätigbar ist und eine optische Betriebszustandsanzeige (18) aufweist.

2. Verschluss nach Anspruch 1 und 2, dadurch gekennzeichnet, dass die Gelenkachsen der Kette (14) (bei geschlossenem Tor) senkrecht angeordnet sind.

3. Verschluss nach Anspruch 1, dadurch gekennzeichnet dass der Schlosskasten (6) im wesentlichen den Grund einer Vertiefung (7) innerhalb des Torblattes (1) begrenzt, wobei sich in der Vertiefung ein Handgriff (9) zur Betätigung des Verschlusses befindet und der Handgriff die durch das benachbarte Paneel (4) bestimmte Ebene nicht überragt.

4. Verschluss nach Anspruch 1 dadurch gekennzeichnet, dass der Schlosskasten (6) und die Rohre (13) unmittelbar auf einem Paneel (3) aufliegen.

5. Verschluss nach Anspruch 1, dadurch gekennzeichnet. dass die Höhe des Schlosskastens (6) bzw. der Rohre (13) etwa einem Drittel der Wandstärke des Torblattes (1) entspricht.

## Claims

1. Gear-driven bascule lock for doors, having a raisable and lowerable door leaf, which possibly comprises pivotally interconnectd sections and is formed from expanded foam for heat-insulation purposes, wherein the bolt rods (16) on the one hand, which are situated in the region of the lock box (6), and the bolts (15) on the other hand, which are situated laterally externally on the door leaf (1), are connected via a pressure-resistant and substantially inextensible chain (14), advantageously having sprockets, which chain is mounted and guided in a square tube (13), characterised in that the square tube (13) is foam-expanded into the door leaf (1), the lock box (6) and the tubes being of substantially the same height, which is smaller than half the wall thickness of the door leaf (1), and wherein also the lock box (6) and the tubes, which are disposed on each side thereof, are disposed on a panel (3) which determines an outer surface of the door leaf, preferably the outer panel, and the lock box (6) is provided with a circumferential widened portion (23), and the panel (3) is situated between this widened portion (23) and a plate (24), which is situated externally on the door leaf (1), and in that also the lock is actuatable by means of an electric motor, which is situated in the lock box (6), and said lock has a visual operating position display (18).

2. Lock according to claims 1 and 2, characterised in that the pivotal axes of the chain (14) (when the door is closed) are disposed vertically.

3. Lock according to claim 1, characterised in that the lock box (6) substantially defines the base of a recess (7) internally of the door leaf (1), a handle (9) being situated in the recess to actuate the lock, and the handle not protruding beyond the plane determined by the adjacent panel (4).

4. Lock according to claim 1, characterised in that the lock box (6) and the tubes (13) lie directly on a panel (3).

5. Lock according to claim 1, characterised in that the height of the lock box (6) or respectively of the tubes (13) corresponds substantially to one-third of the wall thickness of the door leaf (1).

## Revendications

1. Serrure à bascule entraînée par un pignon pour des portes, comportant un vantail de porte pouvant être soulevé ou basculé, constitué éventuellement par des sections reliées entre elles de façon articulée et revêtues de mousse pour des questions d'isolation thermique, et dans laquelle, d'une part, les barres de verrouillage (16), situées dans la zone du coffret de serrure (6), et, d'autre, part les verrous (15), disposés latéralement à l'extérieur sur le vantail de porte (1), sont réunis par l'intermédiaire d'une chaîne (14), qui résiste à la compression et à la traction et possède de façon appropriée des maillons et qui est montée et guidée dans un tube de section quadrangulaire (13), caractérisée par le fait que le tube de section quadrangulaire (13) est inséré avec enveloppement par de la mousse dans le vantail de porte (1), le coffret de serrure (6) et les tubes possédant approximativement la même hauteur, qui est inférieure à la moitié de l'épaisseur de paroi du ventail de porte (1), tandis qu'en outre le coffret de serrure (6) et les tubes, disposés des deux côtés de ce coffret, sont situés sur un panneau (3) qui détermine une face extérieure du ventail de porte, de préférence le panneau extérieur, et le coffret de serrure (6) est équipé d'un élargissement périphérique (23), et que le panneau (3) est situé entre cette partie élargie (23) et un blindage (24) disposé extérieurement sur le vantail de porte (1), et qu'en outre le système de fermeture peut être actionné au moyen d'un moteur électrique situé dans le coffret de serrure (6) et possède un dispositif optique (18) d'affichage de l'état de fonctionnement.

2. Serrure suivant les revendications 1 et 2, caractérisé par le fait que les axes d'articulation de la chaîne (14) sont verticaux (lorsque la porte est fermée).

3. Serrure suivant la revendication 1, caractérisée par le fait que le coffret de serrure (6) limite pour l'essentiel le fond d'un renfoncement (7) ménagé à l'intérieur du vantail de porte (1), une poignée (9) servant à actionner la serrure étant située dans le renfoncement, sans faire saillie au-delà du plan déterminé par le panneau voisin (4).

4. Serrure suivant la revendication 1, caractérisée par le fait que le coffret de serrure (6) et les tubes (13) s'appuient directement sur un panneau (3).

5. Serrure suivant la revendication 1, caractérisée par le fait que la hauteur du coffret de serrure (6) ou des tubes (13) correspond approximativement au tiers de l'épaisseur de paroi du vantail de porte (1).
